# EUROPÄISCHE PATENTSCHRIFT

(11) **EP 2 326 879 B1**
(45) Veröffentlichungstag und Bekanntmachung des Hinweises auf die Patenterteilung: **21.09.2016**
(21) Anmeldenummer: 09775765.2
(22) Anmeldetag: 21.08.2009
(51) Int. Cl.: F23M 5/04, F23M 5/08

(54) **HINTERLÜFTETE FEUERFESTE WAND, INSBESONDERE FÜR EINEN VERBRENNUNGSOFEN**
BACK-VENTILATED FIRE-RESISTANT WALL, IN PARTICULAR FOR A COMBUSTION FURNACE
PAROI RÉFRACTAIRE VENTILÉE PAR L'ARRIÈRE, EN PARTICULIER POUR UN FOUR À COMBUSTION

(30) Priorität: 26.08.2008 CH 13622008
(43) Veröffentlichungstag der Anmeldung: 01.06.2011
(73) Patentinhaber: Mokesys Ag, 4127 Birsfelden (CH)
(72) Erfinder: KERN, Andreas, CH-4059 Basel (CH); MARTIN, Karl-Ulrich, 71638 Ludwigsburg (DE)
(74) Vertreter: Bohest AG
(86) Internationale Anmeldenummer: PCT/CH2009/000277
(87) Internationale Veröffentlichungsnummer: WO 2010/022523

(56) Entgegenhaltungen:
- EP-A- 0 166 133
- DE-A1- 19 730 751
- DE-A1- 19 816 059
- DE-U1- 9 016 206

## Beschreibung

Die Erfindung betrifft eine hinterlüftete feuerfeste Wand mit einer Kesselwand und einer im Abstand zur Kesselwand vorgesetzten feuerfesten Schutzverkleidung gemäss dem Oberbegriff des Anspruchs 1.

Solche feuerfesten Wände werden z.B. in Feuerräumen von Verbrennungsanlagen eingesetzt. Die Kesselwand ist dabei oft als metallene Rohrwand ausgebildet und besteht in der Regel aus durch Stege verbundenen Rohren. Die im Abstand zur Rohrwand vorgehängte feuerfeste Schutzverkleidung soll die Rohrwand vor Korrosion durch Rauchgase schützen. Feuerfeste Wände werden z.B. auch bei Wirbelschichtöfen eingesetzt, bei denen die Kesselwand aus einer mehr oder weniger dicken einfachen Metallwand besteht. Auch hier soll die Kesselwand bzw. Metallwand vor Korrosion geschützt werden.

Die Kesselwände und Schutzverkleidungen werden in den heutigen Verbrennungsanlagen oftmals Temperaturen von über 1000°C ausgesetzt und erfahren auch bei geeigneter Materialwahl aufgrund der grossen Temperaturunterschiede der einzelnen Betriebszustände Dehnungen und Kontraktionen. Die Temperaturunterschiede sind bei den Schutzverkleidungen im Allgemeinen grösser als bei den Kesselwänden selbst, was bei der Materialwahl und/oder Ausgestaltung der Schutzverkleidungen berücksichtigt werden muss, damit die Schutzverkleidungen nicht durch grössere Dehnungen und Kontraktionen als die Kesselwände zerstört werden. Die Schutzverkleidungen bzw. die Platten derselben werden daher in der Regel nicht starr an den Kesselwänden befestigt sondern mit Spiel, so dass in beschränktem Umfang Ausgleichsbewegungen parallel zu den Kesselwänden möglich sind.

Die Wahl eines geeigneten Materials für die Schutzverkleidung ermöglicht es, dass die Schutzverkleidung für jeden Betriebszustand auf die Kesselwand abgestimmt ist. Für Kesselwände aus Stahl haben sich Schutzverkleidungen aus keramischen Werkstoffen, insbesondere SiC, bewährt, wobei der SiC-Gehalt sehr unterschiedlich sein kann. In der Praxis werden SiC-Massen oder SiC-Platten mit einem SiC-Gehalt von 30% - 90% eingesetzt.

Die Platten der Schutzverkleidung sind in der Regel durch verschiedene Massnahmen bis zu einem gewissen Grad gegenseitig abgedichtet, um den Durchtritt von Rauchgasen zu verhindern. Allerdings lässt es sich in der Praxis dadurch allein nicht vollständig vermeiden, dass korrosive Rauchgase durch die Schutzverkleidung gelangen und die Kesselwand angreifen können.

Sogenannte hinterlüftete Wandsysteme begegnen diesem Problem dadurch, dass durch den Zwischenraum zwischen der Kesselwand und der vorgesetzten Schutzverkleidung ein Schutzgas - im allgemeinen Luft - durchgepumpt wird. Das Gas bzw. die Luft steht dabei gegenüber dem Feuerraum unter einem leichten Überdruck, wodurch verhindert wird, dass die Rauchgase aus dem Feuerraum in den Wandzwischenraum eindringen und die Kesselwand oder andere Metallteile angreifen können. Herkömmliche Wandsysteme dieser Art haben einen relativ hohen Luftbedarf und erfordern eine unerwünscht hohe Pumpleistung.

Aus der DE 198 16 059 C2 ist eine hinterlüftete feuerfeste Wand mit einer Rohrwand und einer im Abstand vorgesetzten Schutzverkleidung aus einer Vielzahl von feuerfesten Platten bekannt, bei der der Zwischenraum zwischen der Rohrwand und der Schutzverkleidung als mindestens eine geschlossene Druckkammer ausgebildet ist, wobei die bzw. jede Druckkammer mit einem unter Überdruck stehenden Schutzgas beaufschlagt ist. Der Überdruck des Schutzgases ist dabei so hoch bemessen, dass aus dem Verbrennungsofen kein Rauchgas durch die Schutzverkleidung eindringen kann. Dadurch wird zwar eine relativ gute Korrosionsschutzwirkung erreicht, jedoch wird durch die Isolationswirkung des Schutzgases der Wärmeübergang zwischen der Schutzverkleidung und der Rohrwand behindert, so dass je nach Einsatz nicht genügend Wärme abgeführt werden kann. Eine hinterlüftete feuerfeste Wand mit den Merkmalen des Oberbegriffs des Anspruchs 1 ist aus der DE 9016206 U1 bekannt. Der Erfindung liegt die Aufgabe zugrunde, eine feuerfeste Wand der gattungsgemässen Art dahingehend zu verbessern, dass einerseits die Kesselwand zuverlässig vor Korrosion durch Rauchgase geschützt wird und dass anderseits ein prozessoptimierter Wärmeübergang zwischen der Schutzverkleidung und der Kesselwand gewährleistet ist sowie die Schutzgas-Pumpleistung minimiert wird.

Diese Aufgabe wird durch die erfindungsgemässe feuerfeste Wand gelöst, wie sie im unabhängigen Anspruch 1 definiert ist. Besonders vorteilhafte Weiterbildungen und Ausgestaltungen der Erfindung ergeben sich aus den abhängigen Ansprüchen.

Das Wesen der Erfindung besteht im Folgenden: Die feuerfeste Wand ist als hinterlüftetes System ausgebildet und umfasst Gaszuführungsmittel zur Zufuhr eines Schutzgases, in der Regel Luft, in den Zwischenraum zwischen der Kesselwand und der Schutzverkleidung. Durch das durch die Wand strömende Schutzgas wird das Eindringen von Rauchgasen in die Wand verhindert. Die Zuführung des Gases bzw. der Luft erfolgt durch die Kesselwand im Bereich der in den Platten vorhandenen vertikal durchgehenden Nuten, über welche sich das Gas bzw. die Luft über die gesamte Wand mit geringstem Druckabfall verteilen kann. Dadurch kann der Abstand zwischen Kesselwand und Schutzverkleidung bis auf wenige Millimeter verringert werden, und es kann mit relativ kleinen Schutzgas- bzw. Luftvolumina ausgekommen werden, was wiederum den Vorteil hat, dass auch nur wenig zusätzliches Abgas anfällt. Durch den geringen Abstand zwischen Kesselwand und Schutzverkleidung wird der Wärmeübergang wesentlich erhöht. Durch den geringen Druckabfall in den Nuten ergibt sich eine beträchtliche Energieeinsparung.

Vorzugsweise fluchten die Nuten benachbarter übereinander liegender Platten und stehen in kommunizierender Verbindung.

Die Gaszuführungsmittel umfassen vorteilhafterweise Einlassöffnungen, die im Bereich der Nuten in der Kesselwand angeordnet sind. Die Einlassöffnungen sind vorzugsweise im unteren Bereich der Kesselwand oder über die Kesselwandfläche verteilt angeordnet.

Gemäss einem bevorzugten Ausführungsbeispiel ist die Kesselwand eine Rohrwand aus durch Stege verbundenen Rohren und sind die Einlassöffnungen im Bereich der Stege angeordnet.

Die Spaltbreite des Zwischenraums ist vorteilhafterweise ≤ 5 mm, vorzugsweise ≤ 3 mm.

Vorteilhafterweise weist die Wand Mittel zur Abführung des Schutzgases aus dem Zwischenraum und den Nuten auf. Die Mittel zur Abführung des Schutzgases weisen vorteilhafterweise die Schutzverkleidung oder die Kesselwand durchgreifende Auslassöffnungen auf, welche vorzugsweise im obersten Bereich der Wand angeordnet sind.

Gemäss einem bevorzugten Ausführungsbeispiel sind zwischen den feuerfesten Platten Plattenfugen vorhanden, die durch eingelegte keramische Dichtstreifen aus feuerfestem Material und durch eine zusätzliche Kittmasse abgedichtet sind.

Die Auslassöffnungen sind vorteilhafterweise durch nicht abgedichtete Bereiche der Plattenfugen gebildet.

Vorteilhafterweise umfassen die Plattenhalterungen je einen an der Kesselwand befestigten, vorzugsweise angeschweissten, Bolzen mit Innengewinde und einer flachen Plattenauflagefläche sowie eine in den Bolzen eingeschraubte Schraube, mit der der Abstand der gehaltenen Platte von der Kesselwand variiert werden kann.

Gemäss einer vorteilhaften Ausführungsform sind die Platten mindestens einer horizontalen Plattenreihe gegenüber den übrigen Platten in einem etwa grösseren Abstand zur Kesselwand angeordnet und bilden dadurch einen Querkanal, durch den sich Schutzgas, insbesondere Luft, über die Wandbreite verteilen kann.

Gemäss einer bevorzugten Ausführungsform sind zumindest einige seitlich benachbarte Platten mit einem durchgehenden, im Wesentlichen horizontal verlaufenden Querkanal versehen, welcher die vertikalen Nuten dieser Platten miteinander kommunizierend verbindet. Dabei sind vorteilhafterweise die mit dem Querkanal ausgestatteten Platten oberhalb oder unterhalb von Wandeinbauten und/oder in im Abstand übereinander liegenden Plattenreihen angeordnet.

Gemäss einer weiteren vorteilhaften Ausführungsform sind die Platten mit Verwirbelungselementen versehen, welche im zwischen den Platten und der Kesselwand strömenden Schutzgas Wirbel erzeugen und dadurch den Wärmeübergang zwischen den Platten und der Kesselwand erhöhen. Die Verwirbelungselemente sind vorteilhafterweise durch erhabene und/oder vertiefte Bereiche der Platten gebildet, die der Kesselwand zugewandt sind.

Das aus der feuerfesten Wand abgeführte Schutzgas bzw. die abgeführte Luft wird vorzugsweise in die feuerfeste Wand rückgeführt und/oder als Primärgas bzw. -luft und/oder Sekundärgas bzw. -luft in die Verbrennungsanlage eingespeist.

Im Folgenden wird die erfmdungsgemässe feuerfeste Wand unter Bezugnahme auf die beigefügten Zeichnungen anhand von Ausführungsbeispielen detaillierter beschrieben. Es zeigen:
- Fig. 1 -: ein erstes Ausführungsbeispiel der erfindungsgemässen Wand in einer Ansicht auf die Schutzverkleidung,
- Fig. 2 -: einen Schnitt gemäss der Linie II-II in Fig. 1,
- Fig. 3 -: einen Schnitt gemäss der Linie III-III in Fig. 1,
- Fig. 4 -: einen Detailausschnitt aus Fig. 3 in vergrösserter Darstellung,
- Fig. 5 -: eine Ansicht analog Fig. 1 einer Variante der Wand,
- Fig. 6 -: eine perspektivische Schrägansicht einer speziell ausgebildeten Platte der Schutzverkleidung,
- Fig. 7 -: eine Schnittdarstellung analog Fig. 3 eines zweiten Ausführungsbeispiels der erfindungsgemässen Wand,
- Fig. 8 -: eine schematische Ansicht einer Verbrennungsanlage mit einer erfindungsgemässen feuerfesten Wand,
- Fig. 9 -: eine perspektivische Schrägansicht analog Fig. 6 einer Ausführungsvariante einer Platte der Schutzverkleidung,
- Fig. 10 -: eine Ansicht der Platte in Richtung des Pfeils X der Fig. 9,
- Fig. 11 -: einen Schnitt durch die Platte nach der Linie XI-XI der Fig. 10 und
- Fig. 12 -: einen Schnitt durch die Platte nach der Linie XII-XII der Fig. 10.

Die im Folgenden verwendeten Lage- und Richtungsbezeichnungen wie z.B. oben, unten, Breite, Höhe, vertikal, horizontal, quer, übereinander, nebeneinander etc. beziehen sich auf die übliche Ausrichtung der Wand im praktischen Einsatz.

Das in den Fig. 1-4 ausschnittsweise dargestellte erste Ausführungsbeispiel der als Ganze mit W bezeichneten erfindungsgemässen feuerfesten Wand umfasst als Kesselwand eine Rohrwand 1 (Figuren 2-4) und eine im Abstand dazu vorgesetzte Schutzverkleidung 2, wobei zwischen der Rohrwand 1 und der Schutzverkleidung 2 ein Zwischenraum 3 gebildet ist. Die Rohrwand 1 besteht aus einer Vielzahl von im praktischen Einsatz vertikalen Rohren 11, welche durch Stege 12 in gegenseitigem Abstand zusammengehalten sind. Die Rohre 11 und die Stege 12 bestehen üblicherweise aus Stahl. Die Schutzverkleidung 2 besteht aus einer Vielzahl von neben- und übereinander angeordneten feuerfesten Platten 21, die z.B. durch komplementäre Formgebung ihrer Ränder ineinander greifen und auf diese Weise bis zu einem gewissen Grad gegenseitig abgedichtet sind. Die Trennfugen zwischen den Platten 21 sind mit 23 bezeichnet. Die Platten sind beispielsweise keramische SiC-Platten, vorzugsweise SiC 90-Platten mit einem SiC-Gehalt von ungefähr 90% in der Herstellung, die bis über 1000°C feuerbeständig sind. Jede Platte 21 ist mittels z.B. vier Plattenhalterungen 22 an der Rohrwand 1 befestigt. Die Plattenhalterungen bestehen aus hitzebeständigem Stahl, z.B. Stahl Nr. 310 nach ANSI-Norm oder Werkstoff Nr. 1.4845 nach DIN 17440. Die Plattenhalterungen 22 umfassen im Wesentlichen je einen an einem Steg 12 angeschweissten Vierkantbolzen 22a mit Innengewinde und abgeflachten Seitenflächen 22b und eine in den Vierkantbolzen 22a eingeschraubte Schraube 22c (Fig. 4). Die Plattenhalterungen 22 greifen in durchgehende vertikale, nach innen erweiterte offene Nuten 21 a der Platten 21 ein und legen den Abstand der Platten 21 zur Rohrwand fest. In vertikaler Richtung der Schutzverkleidung 2 sind die Platten 21 dabei in gewissem Masse beweglich, um so thermisch bedingte Ausdehnungs- bzw. Kontraktionsbewegungen zuzulassen. Die Platten 21 sind an ihrer der Rohrwand zugewandten Seite den Rohren 11 formlich angepasst (zylindrische Rinnen 21c, Fig. 6), so dass die lichte Weite bzw. Spaltbreite d des Zwischenraums 3 zwischen Rohrwand 1 und Schutzverkleidung 2 über die gesamte Wand im Wesentlichen ungefähr konstant ist.

Die Platten 21 der Schutzverkleidung 2 sind vorzugsweise in doppelter Weise gegenseitig abgedichtet. Wie insbesondere aus den Figuren 3 und 7 ersichtlich ist, sind die z-förmig ausgebildeten Plattenfugen 23 der Schutzverkleidung 2 durch eingelegte keramische Dichtstreifen 23a aus feuerfestem Material und durch eine zusätzliche Kittmasse 23b abgedichtet. Die keramische Dichtstreifen 23a verleihen eine gewisse Flexibilität, bewirken aber keine absolute Abdichtung. Letztere wird durch die zusätzliche Kitt-Abdichtung 23b erreicht.

Die feuerfeste Wand W ist als hinterlüftetes System ausgebildet. Das heisst, dass der Zwischenraum 3 zwischen der Schutzverkleidung 2 und der Kesselwand, im ersten Ausführungsbeispiel der Rohrwand 1, im Betrieb von einem Schutzgas - in der Regel Luft - durchströmt ist. Das Gas (bzw. die Luft) im Zwischenraum weist gegenüber dem Feuerraum des Verbrennungsofens einen leichten Überdruck auf. Dadurch wird vermieden, dass korrosive Rauchgase durch undichte Stellen der Schutzverkleidung aus dem Feuerraum in den Zwischenraum 3 gelangen und die Rohrwand 1 angreifen können.

Für die Einführung und Abführung des Schutzgases in den bzw. aus dem Zwischenraum 3 der Wand sind in der Wand Einlassöffnungen 31 und Auslassöffnungen 32 vorgesehen, wobei die Einlassöffnungen 31 mit einem oder mehreren Zufuhrkanal bzw. -kanälen 33 in Verbindung stehen und von diesem bzw. diesen gespiesen werden (Figuren 2 und 3). Die Schutzgas- bzw. Luftzufuhr erfolgt von der Seite der Kesselwand, wobei die Einlassöffnungen 31 die Kesselwand, hier die Rohrwand 1, im Bereich von deren Stegen 12 durchgreifen (Figuren 3 und 4). Die Auslassöffnungen 32 (Fig. 1) durchgreifen die Schutzverkleidung 2, wodurch das den Zwischenraum 3 durchströmende Schutzgas in den Kessel abgeführt wird.

Alternativ können die Auslassöffnungen anstatt in der Schutzverkleidung 2 in der Kesselwand, insbesondere in Stegen 12 der Rohrwand 1, angeordnet und das Schutzgas hierüber nach aussen abgeführt werden (ähnlich Fig. 4, aber anstelle der dort dargestellten Einlassöffnung 31 eine entsprechende Auslassöffnung und mit umgekehrter Schutzgasströmungsrichtung). Das nach aussen abgeführte Schutzgas wird vorzugsweise in einen auf der Aussenseite der Kesselwand angeordneten Kammkasten 33a (Fig. 8) gesogen, in dem zu diesem Zweck ein Unterdruck aufgebaut wird. Auf diese Weise wird die Abgasmenge im Kessel nicht unnötig durch Schutzgas erhöht, so dass die Abgasreinigungsanlage nicht zusätzlich belastet wird. Ausserdem kann das nach aussen abgeführte Schutzgas bei Bedarf auf Schadstoffe hin analysiert werden.

Die Fig. 8 zeigt, wie die erfindungsgemässe feuerfeste Wand W in eine Verbrennungsanlage eingefügt ist. Die als Ganze mit 100 bezeichnete Verbrennungsanlage umfasst in an sich bekannter Weise einen Material-Eintragraum 110 und einen Feuerraum 120. Die feuerfeste Wand W ist im Bereich des Feuerraums 120 angeordnet und bildet einen Teil von dessen Wandung. Die Zufuhr von Schutzgas bzw. Luft erfolgt im unteren Bereich der Wand W über den schon genannten Kammkasten 33. Im oberen Wandbereich ist der weitere Kammkasten bzw. Sammelkanal 33a angeordnet, über den das Schutzgas bzw. die Luft wieder aus der feuerfesten Wand W abgeführt wird. Das abgeführte Schutzgas bzw. die abgeführte Luft kann entweder über den unteren Kammkasten 33 wieder in die feuerfeste Wand W eingespeist werden (Pfeil 113) oder der Verbrennungsanlage 100 zugeführt werden. Die Einspeisung in die Verbrennungsanlage kann dabei in den Eintragraum 110 als Primärgas bzw. -luft (Pfeil 111) und/oder am unteren Ende des Feuerraums 120 als Sekundärgas bzw. -luft (Pfeil 112) erfolgen.

Die Auslassöffnungen 32 sind vorzugsweise im Bereich des oberen Rands der feuerfesten Wand angeordnet, so wie dies in Fig. 1 schematisch angedeutet ist. Die Auslassöffnungen 32 können durch nicht abgedichtete Bereiche der Plattenfugen 23 gebildet sein oder alternativ, wie oben erläutert, durch Öffnungen in den Stegen 12 der Rohrwand 1. Die Einlassöffnungen 31 können am Fuss der Wand, d.h. in der Nähe ihres unteren Rands angeordnet sein, wie dies in Fig. 2 dargestellt ist. Die Einlassöffnungen 31 können jedoch auch über die gesamte Wandfläche oder einzelne Bereiche derselben verteilt sein.

Ein wesentlicher Aspekt der Erfindung besteht darin, dass die Einspeisung des Schutzgases bzw. der Luft direkt im Bereich der durchgehenden offenen Nuten 21 a der Platten 21 erfolgt, wie dies insbesondere aus den Figuren 3 und 4 ersichtlich ist. In Fig. 4 ist die zugeführte Luft durch den Pfeil L symbolisiert. Die Einlassöffnungen 31 sind in den Stegen 12 im Bereich der offenen Nuten 21a angeordnet. Das zugeführte Gas bzw. die Luft gelangt primär direkt in die offenen Nuten 21 a und kann sich dabei über diese infolge deren relativ grossen Querschnitts ohne grossen Strömungswiderstand über die gesamte Wand verteilen. Dies erlaubt, den Zwischenraum 3 zwischen der Kesselwand bzw. hier der Rohrwand 1 und der vorgehängten Schutzverkleidung 2 stark herabzusetzen, wobei die Spaltbreite d (Fig. 4) in der Praxis nur noch 1-5 mm, vorzugsweise 1-3 mm, beträgt. Die Rohrwand 1 kann die Platten 21 schadlos auch stellenweise berühren. Durch die Ausnützung der Nuten 21 a als Schutzgas- bzw. Luftverteilkanäle innerhalb der Wand und den verringerten lichten Abstand d zwischen Rohrwand 1 und Schutzverkleidung 2 kann mit geringeren Gas- bzw. Luftvolumina ausgekommen werden und es ergeben sich extrem niedrige Druckverluste. Die erforderlichen Überdrücke gegenüber dem Kesselinnendruck können auf 1-10 mbar, vorzugsweise sogar 1-5 mbar reduziert werden. Dies wiederum führt im praktischen Betrieb zu deutlichen Energieeinsparungen. Ausserdem erhöht der geringere Abstand zwischen Rohrwand und Schutzverkleidung den Wärmeübergang erheblich.

Eine weitere Verbesserung der Schutzgas- bzw. Luftverteilung innerhalb der Wand lässt sich gemäss einer vorteilhaften Weiterbildung der Erfindung dadurch erreichen, dass horizontale Plattenreihen der Schutzverkleidung in gewissen vertikalen Abständen, z.B. jeweils 2-4 m, in einem etwas grösseren Abstand von der Rohrwand angeordnet sind als die übrigen Platten, so dass horizontale Querkanäle gebildet werden, über die sich die Luft über die Wandbreite verteilen kann.

Zusätzlich oder alternativ können gemäss einer besonders vorteilhaften weiteren Ausgestaltung der Erfindung auch in den bzw. einigen Platten selbst im Wesentlichen horizontal verlaufende Querkanäle ausgebildet sein, wie dies in den Figuren 5 und 6 verdeutlicht ist. Dies ist insbesondere dann von Wichtigkeit, wenn die Wand im praktischen Einsatz Einbauten, z.B. einen Brenner oder ein Fenster, aufweist, welche die vertikalen Nuten lokal unterbrechen, so dass die über oder bei einer alternativen Ausführungsvariante - bei Zuführung von Schutzgas bzw. Luft von oben her - unter den Einbauten liegenden Wandteile nicht direkt mit Schutzgas bzw. Luft versorgt werden können. Die Fig. 5 zeigt einen Ausschnitt einer Wand mit einer Einbaute 40. Man erkennt, dass die Nuten 21a im Bereich der Einbaute 40 unterbrochen sind. Um auch die über der Einbaute 40 liegenden Wandteile bzw. Platten 21 mit Luft versorgen zu können, sind die Platten 21 der unmittelbar oberhalb der Einbaute befindlichen Plattenreihe mit Querkanälen 21b ausgestattet, welche die vertikal verlaufenden Nuten 21 a der Platten 21 der Plattenreihe kommunizierend verbinden. Auf diese Weise kann Schutzgas bzw. Luft aus den seitlich benachbarten, nicht unterbrochen Nuten 21a quer in die Nuten 21 a der über der Einbaute 40 liegenden Platten 21 strömen, wie dies in der Fig. 5 durch die nicht bezeichneten Strömungspfeile veranschaulicht ist.

Die Fig. 6 zeigt eine Platte 21, in der ein Querkanal 21b ausgebildet ist. Wie man erkennt, ist der Querkanal 21b an beiden Seiten der Platte 21 offen, so dass die Querkanäle benachbarter Platten einen durchgehenden Strömungspfad bilden.

Die Querkanäle 21b müssen sich nicht durch die gesamte über der Einbaute 40 liegende Plattenreihe erstrecken. In der Praxis genügt es, wenn die über der Einbaute liegenden Platten mindestens einseitig, vorzugsweise aber beidseitig mit mindestens einer benachbarten, seitlich ausserhalb der Einbaute liegenden Platte der Plattenreihe kommunizierend verbunden sind. Auch wenn der vertikale Schutzgas- bzw. Luftstrom durch keine Einbauten unterbrochen ist, kann es im Interesse einer besseren Strömungsverteilung vorteilhaft sein, in bestimmten Abständen Plattenreihen mit Querkanälen anzuordnen oder sogar alle Platten mit Querkanälen auszustatten.

Gemäss einem weiteren wichtigen Aspekt der Erfindung kann der Wärmeübergang zwischen den Platten der Schutzverkleidung 2 und der Rohrwand 1 dadurch erhöht werden, dass im Strömungsweg des Schutzgases bzw. der Luft Verwirbelungselemente angeordnet sind, wie dies rein beispielsweise in den Figuren 9-12 dargestellt ist.

In einer Ausführungsform können die Verwirbelungselemente durch erhabene gebogene Rippen 21d im Bereich der zylindrischen Rinnen 21c der Platten 21 gebildet sein. Alternativ oder zusätzlich können die Verwirbelungselemente auch durch Vertiefungen 21 e im Bereich der Strömungswege des Schutzgases bzw. der Luft gebildet sein. Schliesslich können die Verwirbelungselemente auch noch zapfenartige Elemente 21 f umfassen, welche in die offenen Nuten 21a hineinragen.

Die Schutzgas- bzw. Luftzuführung erfolgt, wie schon erwähnt, über einen oder mehrere Zufuhrkanäle 33, die vorzugsweise als Kammkasten ausgebildet sind. Das für die Durchleitung der Luft erforderliche Gebläse wird beispielsweise über einen frequenzgesteuerten Motor angetrieben, wobei der Überdruck in den Nuten 21 a an einer oder mehreren Stellen gemessen und zur Regelung des Gebläses herangezogen wird. Auf diese Weise kann der Energiebedarf optimiert bzw. minimiert werden.

Wie schon eingangs erwähnt, muss die Kesselwand der erfindungsgemässen feuerfesten Wand nicht als Rohrwand ausgebildet sein, sondern kann beispielsweise auch eine normale Metallwand sein. Die Fig. 7 zeigt schematisch ein zweites Ausführungsbeispiel, bei der die Kesselwand als eine solche flache Metallwand 1' ausgebildet ist. Auch bei diesem Ausführungsbeispiel bewirkt die Einspeisung der Luft in die Nuten 21a der Platten 21 und die damit erreichte Verringerung der Spaltweite des Zwischenraums 3 die erwähnten Vorteile.

## Patentansprüche

1. Hinterlüftete feuerfeste Wand, insbesondere für einen Verbrennungsofen, mit einer Kesselwand (1; 1') und einer im Abstand zu dieser vorgesetzten feuerfesten Schutzverkleidung (2) aus einer Vielzahl von neben- und übereinander angeordneten feuerfesten Platten (21), die über je mindestens eine Plattenhalterung (22) an der Kesselwand (1; 1') befestigt sind, so dass zwischen der Kesselwand (1; 1') und der Schutzverkleidung (2) zumindest teilweise ein Zwischenraum (3) vorhanden ist, und mit Gaszuführungsmitteln (31) zur Zuführung von Schutzgas, insbesondere Luft, in den Zwischenraum (3) zwischen der Kesselwand (1; 1') und der Schutzverkleidung (2), **dadurch gekennzeichnet, dass** die Platten (21) im Wesentlichen vertikal verlaufende durchgehende, zur Kesselwand (1; 1') hin offene und im Innern der Platten (21) einen erweiterten Querschnitt aufweisende Nuten (21a) umfassen, in welche die Plattenhalterungen (22) eingreifen, und dass die Gaszuführungsmittel (31) das Schutzgas in die Nuten (21a) und/oder im Bereich der Nuten (21a) in den Zwischenraum (3) zuführen.

2. Wand nach Anspruch 1, **dadurch gekennzeichnet, dass** die Nuten (21a) benachbarter übereinander liegender Platten (21) fluchten und in kommunizierender Verbindung stehen.

3. Wand nach einem der vorangehenden Ansprüche, **dadurch gekennzeichnet, dass** die Gaszuführungsmittel Einlassöffnungen (31) umfassen, die im Bereich der Nuten (21a) in der Kesselwand (1; 1') angeordnet sind.

4. Wand nach Anspruch 3, **dadurch gekennzeichnet, dass** die Einlassöffnungen (31) im unteren Bereich der Kesselwand (1; 1') oder über die Kesselwandfläche verteilt angeordnet sind.

5. Wand nach Anspruch 3, **dadurch gekennzeichnet, dass** die Kesselwand eine Rohrwand (1) aus durch Stege (12) verbundenen Rohren (11) ist und dass die Einlassöffnungen (31) im Bereich der Stege (12) angeordnet sind.

6. Wand nach einem der vorangehenden Ansprüche, **dadurch gekennzeichnet, dass** die Spaltbreite (d) des Zwischenraums (3) ≤ 5 mm, vorzugsweise ≤ 3 mm, ist.

7. Wand nach einem der vorangehenden Ansprüche, **dadurch gekennzeichnet, dass** sie Mittel (32) zur Abführung des Schutzgases aus dem Zwischenraum (3) und den Nuten (21 a) aufweist.

8. Wand nach Anspruch 7, **dadurch gekennzeichnet, dass** die Mittel zur Abführung des Schutzgases die Schutzverkleidung (2) oder die Kesselwand (1; 1') durchgreifende Auslassöffnungen (32) aufweisen, welche vorzugsweise im obersten Bereich der Wand angeordnet sind.

9. Wand nach einem der vorangehenden Ansprüche, **dadurch gekennzeichnet, dass** zwischen den feuerfesten Platten (21) Plattenfugen (23) vorhanden sind, die durch eingelegte keramische Dichtstreifen (23a) aus feuerfestem Material und durch eine zusätzliche Kittmasse (23b) abgedichtet sind.

10. Wand nach einem der vorangehenden Ansprüche, **dadurch gekennzeichnet, dass** die Plattenhalterungen (22) je einen an der Kesselwand (1; 1') befestigten, vorzugsweise angeschweissten, Bolzen (22a) mit Innengewinde und einer flachen Plattenauflagefläche (22b) sowie eine in den Bolzen (22a) eingeschraubte Schraube (22c) umfassen, mit der der Abstand der gehaltenen Platte (21) von der Kesselwand (1; 1') variiert werden kann.

11. Wand nach einem der vorangehenden Ansprüche, **dadurch gekennzeichnet, dass** die Platten (21) mindestens einer horizontalen Plattenreihe gegenüber den übrigen Platten (21) in einem etwa grösseren Abstand zur Kesselwand (1; 1') angeordnet sind und dadurch einen Querkanal bilden, durch den sich Schutzgas, insbesondere Luft, über die Wandbreite verteilen kann.

12. Wand nach einem der vorangehenden Ansprüche, **dadurch gekennzeichnet, dass** zumindest einige seitlich benachbarte Platten (21) mit einem durchgehenden, im Wesentlichen horizontal verlaufenden Querkanal (21b) versehen sind, welcher die vertikalen Nuten (21a) dieser Platten (21) miteinander kommunizierend verbindet.

13. Wand nach Anspruch 12, **dadurch gekennzeichnet, dass** die mit dem Querkanal (21b) ausgestatteten Platten (21) oberhalb oder unterhalb von Wandeinbauten (40) angeordnet sind.

14. Wand nach Anspruch 12 oder 13, **dadurch gekennzeichnet, dass** die mit dem Querkanal (21b) ausgestatteten Platten (21) in im Abstand übereinander liegenden Plattenreihen angeordnet sind.

15. Wand nach einem der vorangehenden Ansprüche, **dadurch gekennzeichnet, dass** sie mit Verwirbelungselementen (21 d; 21 e; 21f) für das im Zwischenraum (3) zwischen der Kesselwand (1; 1') und der Schutzverkleidung (2) strömende Schutzgas versehen ist.

## Claims

1. Back-ventilated refractory wall, in particular for an incinerator, with a boiler wall (1; 1') and a refractory protective lining (2) placed in front of and spaced from said boiler wall, of a multiplicity of refractory tiles (21) arranged next to one another and on top of one another, which are fastened to the boiler wall (1; 1') via at least one tile mounting (22) each, so that between the boiler wall (1; 1') and the protective lining (2) at least partially an intermediate space (3) is present, and with gas feeding means (31) for feeding protective gas, in particular air, into the intermediate space (3) between the boiler wall (1; 1') and the protective lining (2), **characterized in that** he tiles (21) comprise continuous grooves (21a) substantially running vertically and which are open toward the boiler wall (1; 1') and in the interior of the tiles (21) have an expanded cross section, in which grooves the tile mountings (22) engage, and that the gas feeding means (31) feed the protective gas into the grooves (21a) and/or in the region of the grooves (21a) into the intermediate space (3).

2. Wall according to Claim 1, **characterized in that** the grooves (21a) of neighbouring tiles (21) located on top of one another are in alignment and are connected in a communicating manner.

3. Wall according to any one of the preceding claims, **characterized in that** the gas feeding means comprise inlet openings (31) which are arranged in the region of the grooves (21a) in the boiler wall (1; 1').

4. Wall according to Claim 3, **characterized in that** the inlet openings (31) are arranged in the lower region of the boiler wall (1; 1') or distributed over the boiler wall surface.

5. Wall according to Claim 3, **characterized in that** the boiler wall is a tube wall (1) of tubes (11) connected by webs (12) and that the inlet openings (31) are arranged in the region of the webs (12).

6. Wall according to any one of the preceding claims, **characterized in that** the gap width (d) of the intermediate space (3) is ≤ 5 mm, preferentially ≤ 3 mm.

7. Wall according to any one of the preceding claims, **characterized in that** it comprises means (32) for discharging the protective gas from the intermediate space (3) and the grooves (21a).

8. Wall according to Claim 7, **characterized in that** the means for discharging the protective gas comprise outlet openings (32) penetrating the protective lining (2) or the boiler wall (1; 1') which are preferentially arranged in the uppermost region of the wall.

9. Wall according to any one of the preceding claims, **characterized in that** between the refractory tiles (21) tile joints (23) are present which are sealed through inserted ceramic sealing strips (23a) of refractory material and through an additional grout (23b).

10. Wall according to any one of the preceding claims, **characterized in that** the tile mountings (22) each comprise a bolt (22a) fastened to the boiler wall (1; 1'), preferentially welded on, with internal thread and a flat tile support surface (22b) and a screw (22c) screwed into the bolt (22a), with which the spacing of the held tile (21) from the boiler wall (1; 1') can be varied.

11. Wall according to any one of the preceding claims, **characterized in that** the tiles (21) of at least one horizontal tile row are arranged at a slightly greater spacing from the boiler wall (1; 1') relative to the remaining tiles (21) and as a result form a transverse channel through which the protective gas, in particular air, can spread over the wall width.

12. Wall according to any one of the preceding claims, **characterized in that** at least some laterally neighbouring tiles (21) are provided with a continuous transverse channel (21b) substantially running horizontally, which connects the vertical grooves (21a) of these tiles (21) with one another in a communicating manner.

13. Wall according to Claim 12, **characterized in that** the tiles (21) equipped with a transverse channel (21b) are arranged above or below wall installations (40).

14. Wall according to Claim 12 or 13, **characterized in that** the tiles (21) equipped with the transverse channel (21b) are arranged in tile rows located spaced on top of one another.

15. Wall according to any one of the preceding claims, **characterized in that** it is provided with swirling elements (21d; 21e; 21f) for the protective gas flowing between the boiler wall (1; 1') and the protective lining (2).

## Revendications

1. Paroi réfractaire ventilée, en particulier pour un incinérateur, comportant une paroi de chaudière (1; 1') et un habillage de protection (2) réfractaire décalé en avant à distance de celle-ci et constituée d'une multitude de plaques réfractaires (21) juxtaposées et superposées qui sont fixées chacune sur la paroi de chaudière (1; 1') par au moins une monture de plaque (22), de sorte qu'il existe au moins partiellement un intervalle (3) entre la paroi de chaudière (1; 1') et l'habillage de protection (2), et comportant des moyens d'amenée de gaz (31) pour amener un gaz protecteur, en particulier de l'air, jusque dans l'intervalle (3) entre la paroi de chaudière (1; 1') et l'habillage de protection (2), **caractérisée en ce que** les plaques (21) incluent des gorges (21a) sensiblement verticales, continues, ouvertes vers la paroi de chaudière (1; 1') et présentant une section élargie à l'intérieur des plaques (21), gorges dans lesquelles viennent s'engager les montures de plaque (22), et **en ce que** les moyens d'amenée de gaz (31) mènent le gaz protecteur dans les gorges (21a) et/ou dans la zone des gorges (21a) jusque dans l'intervalle (3).

2. Paroi selon la revendication 1, **caractérisée en ce que** les gorges (21a) de plaques superposées voisines (21) sont en alignement et en communication.

3. Paroi selon l'une des revendications précédentes, **caractérisée en ce que** les moyens d'amenée de gaz incluent des ouvertures d'entrée (31) qui sont ménagées dans la zone des gorges (21a) dans la paroi de chaudière (1; 1').

4. Paroi selon la revendication 3, **caractérisée en ce que** les ouvertures d'entrée (31) sont ménagées en étant réparties dans la zone inférieure de la paroi de chaudière (1; 1') ou sur la surface de la paroi de chaudière.

5. Paroi selon la revendication 3, **caractérisée en ce que** la paroi de chaudière est une paroi de tubes (1) constituée de tubes (11) reliés par des barrettes (12) et **en ce que** les ouvertures d'entrée (31) sont ménagées dans la zone des barrettes (12).

6. Paroi selon l'une des revendications précédentes, **caractérisée en ce que** la largeur (d) de l'intervalle (3) est ≤ 5 mm, de préférence ≤ 3 mm.

7. Paroi selon l'une des revendications précédentes, **caractérisée en ce qu'**elle comprend des moyens (32) pour évacuer le gaz protecteur hors de l'intervalle (3) et hors des gorges (21a).

8. Paroi selon la revendication 7, **caractérisée en ce que** les moyens pour évacuer le gaz protecteur présentent des ouvertures de sortie (32) traversant l'habillage de protection (2) ou la paroi de chaudière (1; 1') et qui sont ménagées de préférence dans la zone la plus haute de la paroi.

9. Paroi selon l'une des revendications précédentes, **caractérisée en ce que** des jointures (23) existent entre les plaques réfractaires (21), qui sont étanchées par des rubans d'étanchéité (23a) en céramique interposés constitués en un matériau réfractaire et par un mastic supplémentaire (23b).

10. Paroi selon l'une des revendications précédentes, **caractérisée en ce que** les montures (22) des plaques incluent chacune un boulon (22a) taraudé fixé de préférence par soudage sur la paroi de chaudière (1; 1') et comportant une surface d'appui de plaque (22b) plane ainsi qu'une vis (22c) vissée dans le boulon (22a) et permettant de varier la distance de la plaque retenue (21) par rapport à la paroi de chaudière (1; 1').

11. Paroi selon l'une des revendications précédentes, **caractérisée en ce que** les plaques (21) d'au moins une rangée de plaques horizontales sont agencées en regard des autres plaques (21) à une distance légèrement plus grande de la paroi de chaudière (1; 1') et forment ainsi un canal transversal à travers lequel le gaz protecteur, en particulier de l'air, peut se répartir sur la largeur de la paroi.

12. Paroi selon l'une des revendications précédentes, **caractérisée en ce que** quelques-unes au moins des plaques (21) latéralement voisines sont pourvues d'un canal transversal (21b) continu sensiblement horizontal qui relie en communication les gorges verticales (21a) de ces plaques (21) les unes aux autres.

13. Paroi selon la revendication 12, **caractérisée en ce que** les plaques (21) munies du canal transversal (21b) sont agencées au-dessus ou au-dessous d'éléments encastrés (40) de la paroi.

14. Paroi selon la revendication 12 ou 13, **caractérisée en ce que** les plaques (21) munies du canal transversal (21b) sont agencées dans des rangées de plaques superposées à distance les unes des autres.

15. Paroi selon l'une des revendications précédentes, **caractérisée en ce qu'**elle est équipée d'éléments de tourbillonnement (21d; 21e; 21f) pour le gaz protecteur qui s'écoule dans l'intervalle (3) entre la paroi de chaudière (1; 1') et l'habillage de protection (2).
